# EUROPÄISCHE PATENTSCHRIFT

(11) **EP 0 698 169 B1**
(45) Veröffentlichungstag und Bekanntmachung des Hinweises auf die Patenterteilung: **15.11.2000**
(21) Anmeldenummer: 95911319.2
(22) Anmeldetag: 10.03.1995
(51) Int. Cl.: E05D 15/24, E06B 3/48

(54) **TORBLATT**
DOOR LEAF
BATTANT DE PORTE

(30) Priorität: 10.03.1994 DE 9403956 U
(43) Veröffentlichungstag der Anmeldung: 28.02.1996
(73) Patentinhaber: Lucas, Bernd, 49809 Lingen am Ems (DE)
(72) Erfinder: Lucas, Bernd, 49809 Lingen am Ems (DE)
(74) Vertreter: Schumacher, Horst, Dr. Dipl.-Phys.
(86) Internationale Anmeldenummer: EP9500890
(87) Internationale Veröffentlichungsnummer: WO9524536

(56) Entgegenhaltungen:
- BE-A- 501 622
- DE-U- 8 420 766
- US-A- 3 415 304

## Beschreibung

Die Erfindung betrifft ein Torblatt aus mehreren an ihren benachbarten Längsseiten über Scharniere miteinander verbundenen Paneelen, insbesondere eines hebbaren Sektionaltores, bei dem die Drehachse der Scharniere weitgehend in der Mitte der Dicke der Paneele verläuft, und bei dem die jeweils eine Längsseite der Paneele eine sich im wesentlichen über die gesamte Paneellänge erstreckende, längsgeschlitzte, zylindrische, vorzugsweise kreiszylindrische, Gelenkhülse zur Aufnahme mindestens eines in der Gelenkhülse längsverschieblichen, mit den benachbarten Längsseiten des nächsten Paneels verbundenen Scharnierteils aufweist.

Derartige Torblätter bieten aufgrund der auf die Torblattdicke bezogenen zentralen Lage der Drehachse zum gegenseitigen Verschwenken der einzelnen Paneele oder Sektionen des Torblattes und in Verbindung mit der weitgehend geschlossenen, sich über die gesamte Paneellänge erstreckenden und nur den gegenseitigen maximalen Schwenkwinkel der Paneele zueinander gestattenden Längsschlitz freilassenden Gelenkhülsen auf natürliche Weise einen relativ guten Schutz gegen das Einklemmen von Gegenständen, insbesondere der Finger einer Bedienperson beim Verschwenken der Paneele zueinander aus der bzw. in die gegenseitige Strecklage.

Ein mit den eingangs beschriebenen Scharnieren versehenes Torblatt ist aus der EP 0 212 009 A2 bekannt. Die mit dem Paneelprofil einstückig gebildete Gelenkhülse deckt den zum gegenseitigen Verschwenken der Paneele notwendigen Spalt auf der Torinnenseite vollständig ab. An der der Gelenkhülse gegenüberliegenden Längsseite jedes Paneels erstreckt sich über die gesamte Profillänge ein mit dem Paneel einstückig gebildetes kreiszylindrisches Rohrprofil, dessen Außendurchmesser mit dem Innendurchmesser der Gelenkhülse übereinstimmt. Dadurch entsteht ein über die gesamte Paneellänge durchgehendes Scharnier. Zur Montage müssen die benachbarten Paneele von einem Stirnende her über die gesamte Paneellänge zusammengeschoben werden. Diese Arbeit ist raumgreifend und erfolgt unter einem erheblichen Reibungswiderstand zwischen der Gelenkhülse und dem als Gelenkzapfen dienenden Profilrohr.

Den gleichen Scharniertyp wie die EP 0 212 009 A2 macht sich das Torblatt gemäß der DE 93 16 396 U1 zunutze. Auch bei diesem Torblatt ist ein als Scharnierbolzen dienendes Rohrprofil an der einen Paneellängsseite vollständig innerhalb der Torblattdicke angeordnet. Die Drehachse befindet sich um das Maß etwa einer viertel Torblattdicke aus der Torblattmitte zu einer Torfläche hin seitlich versetzt. Auch diese Position wird hier als "weitgehend in der Mitte der Dicke der Paneele" verstanden. Bei diesem Torblatt wird aufgrund der bezüglich der Torblattdicke asymmetrischen Drehachsenanordnung auf der der Drehachse näher gelegenen Torinnenfläche ein durchaus wirkungsvoller Fingerklemmschutz erreicht. Um dieses Ziel auch auf der Torblattaußenseite verwirklichen zu können, liegt die Drehachse und die längsgeschlitzte kreiszylindrische Gelenkhülse von der Torblattaußenseite allerdings zu weit entfernt. Damit auf der besonders verklemmungsgefährdeten Toraußenseite gleichwohl ein wirksamer Fingerklemmschutz erreicht wird, befindet sich auf der radialen Außenseite der Gelenkhülse auf einem Teilumfang der Gelenkhülse ein kreisringsegmentförmiger Spalt und das den Gelenkbolzen tragende benachbarte Paneel weist ein den Gelenkbolzen mit radialem Abstand umgebendes kreisringsegmentförmiges Profil auf, das auf seiner radialen Innenseite die Gelenkhülse außen umschließt und in den gebogenen Längsschlitz auf der radialen Außenseite der Gelenkhülse hineinschwenkbar ist, wenn benachbarte Paneele aus der Knicklage in die Strecklage verschwenkt werden.

Ein kreisringsegmentförmiges Profil im Scharnierbereich von benachbarten Torblattpaneelen, welches mit seiner mit der Drehachse des Scharnieres koaxialen Außenfläche in allen Schwenkpositionen der benachbarten Paneele zueinander stets ganz nahe der Torblattaußenfläche gelegen ist, ist auch aus der DE 40 19 569 A1 bekannt - allerdings als zusätzliches, lediglich für den Fingerklemmschutz dienendes Bauteil, welches keine Scharnierfunktion aufweist.

Schließlich ist aus der DE 39 06 486 A1 ein Sektionaltor bekannt, bei dem die Torblattsektionen an ihren benachbarten Längsseiten eine Vielzahl von axial voneinander beabstandeten Rohrabschnitten tragen, wobei die Rohrabschnitte an den benachbarten Längsseiten benachbarter Torblattsektionen derart angeordnet sind, daß sämtliche Rohrabschnitte sich nach dem Zusammenbau zu einem sich über die gesamte Sektionslänge erstreckenden Scharnier ohne nennenswerte Axialabstände der Rohrabschnitte zusammenfügen. Da außerdem die die Scharnierteile bildenden Rohrabschnitte annähernd den gleichen Außendurchmesser wie die Dicke des Torblattes aufweisen, ist bei diesem Sektionaltor der Fingerklemmschutz in praktisch idealer Weise verwirklicht - allerdings unter Inkaufnahme eines erheblichen Herstellungs- und Montageaufwandes beim fluchtenden und abstandsgenauen Festschrauben der Rohrabschnitte an den Längsseiten und beim Einsetzen der Gelenkbolzen über die gesamte Paneellänge. Der Herstellungsaufwand ist auch dann groß, wenn die Rohrabschnitte nicht durch Festschrauben, sondern dadurch entstehen, daß Paneele mit einstückig mit ihnen verbundenen Rohren an den Längsseiten versehen und durch Herausfräsen die Abstandsspalte für die Rohrabschnitte des zugehörigen benachbarten Paneels hergestellt werden.

Die eingangs genannten Probleme werden für ein Torblatt der obengenannten Art gemäß dem kennzeichnenden Merkmalen des Anspruchs 1 gelöst.

Torblätter nach der in Anspruch 1 wiedergegebenen Erfindung haben gegenüber den bekannten Torblättern der gattungsgemäßen Art bei gleichgroßem oder noch erhöhtem Fingerklemmschutz erhebliche Vorteile: In erster Linie wird eine bisher nicht bekannte Leichtgängigkeit der Scharniere ermöglicht - und zwar sowohl bei der Montage, bei der die einzelnen Bandteile jeweils nacheinander und nicht gleichzeitig in die Gelenkhülse von einem Stirnende her eingeschoben werden, als auch beim Gebrauch des Torblattes, da die in Reibkontakt stehenden Scharnierflächen auf hierfür speziell ausgebildete Bereiche konzentriert werden können und die Oberflächengüte auf der inneren Oberfläche der Gelenkhülse für den normalen Torbetrieb praktisch bedeutungslos wird. Selbst wenn ein Bandteil nach dem anderen ohne axialen Abstand zueinander in die Gelenkhülse eingeschoben wäre, würde sich die von der Oberflächenqualität der Gelenkhülse abhängige Reibung etwa auf die Hälfte im Vergleich zum Stand der Technik verkleinern, weil die eine Hälfte der Bandteile an dem die Gelenkhülse aufweisenden Paneel befestigt ist und sich relativ zur Gelenkhülse nicht dreht. Wenn - wie bevorzugt - die mit dem die Gelenkhülse nicht aufweisenden Paneel verbundenen Bandteile einen geringen Abstandsspalt mit der inneren Oberfläche der längsgeschlitzten Gelenkhülse bilden, entfällt im Gebrauch sogar jegliche Reibung auf der inneren Gelenkhülsenoberfläche. Statt dessen können alle Reibungskräfte auf speziell dafür gestaltete Bereiche und Materialpaarungen konzentriert werden. Insbesondere kann die Reibungsarmut durch Einsatz von Wälzlagern, insbesondere Nadellagern und ggf. Kugellagern noch weiter verbessert werden.

Der innere Querschnitt der längsgeschlitzten Gelenkhülse ist zwar - wie an sich bekannt - vorzugsweise kreiszylindrisch, weil dies die Verwendung möglichst großdimensionierter Wälzlager und rohrförmiger Bestandteile gestattet. Es ist aber auch ein nicht kreisförmiger zylindrischer Querschnitt der längsgeschlitzten Gelenkhülse realisierbar, wie z. B. ein einem regelmäßigen Sechseck entsprechender Querschnitt, so daß etwaige Drehmomente großflächig auf die längsgeschlitzte Gelenkhülse verteilt werden können.

Das jeweils an dem die Gelenkhülse aufweisenden Paneel zu befestigende Bandteil kann im einfachsten Fall aus lediglich einem Rohrabschnitt bestehen, der in seiner Einbauposition mit der Gelenkhülse verschraubt wird. Z. B. ist eine Befestigung der in der DE 39 06 468 A1 beschriebenen Art, nämlich die Verwendung einer durch eine Querbohrung in den Rohrabschnitt eingeführten und durch ein gegenüberliegendes Befestigungsloch gesteckten Senkkopfschraube möglich. Insoweit wird die DE 39 06 468 A1 durch ihre Erwähnung in die vorliegende Offenbarung einbezogen. - Bevorzugt wird allerdings eine Ausführungsform, bei der zumindest die an der die Gelenkhülse aufweisenden Längsseite befestigten Bandteile einen durch den Längsschlitz der Gelenkhülse greifenden Bandlappen aufweisen, welcher außerhalb der Gelenkhülse an dem Paneel befestigt wird.

Zur Befestigung der Bandlappen werden Längsnuten im Bereich der Längsseiten der Paneele bevorzugt. Diese Längsnuten öffnen sich vorzugsweise mit einer auf das benachbarte Paneel weisenden Richtungskomponente, vorzugsweise unter etwa 45° bezogen auf die vom Torblatt in der Strecklage aufgespannte Fläche. Hierdurch werden die Torblattdicke überragende Bandlappen und Befestigungsschrauben vermieden.

Im Bereich der Bandlappen werden die Sektionsstöße vorzugsweise durch ein elastisches Band überdeckt, dessen Kanten, vorzugsweise, in nahe den Längsseiten der Paneele vorgesehenen Längsnuten gehalten werden.

Die vorgenannten, erfindungsgemäß zu verwendenden Bauteile unterliegen in ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstands der Erfindung ergeben sich aus der nachfolgenden Beschreibung der zugehörigen Zeichnung, in der - beispielhaft - eine bevorzugte Ausführungsform einer erfindungsgemäßen Vorrichtung dargestellt ist.
- Fig. 1: zeigt zwei benachbarte, gelenkig miteinander verbundene Paneele eines Sektionaltores in Strecklage ausschnittsweise;
- Fig. 2: dieselbe Darstellung in Knicklage;
- Fig. 3: das in Fig. 1 und 2 dargestellte Scharnier im Axialschnitt (Schnitt entlang der Linie B-B gemäß Fig. 4) sowie
- Fig. 4: von dem Scharnier nach Fig. 3 in drei Stirnansichten, zum Teil aufgebrochen.

Gemäß Fig. 1 und 2 ist ein geschlossenes, ausgeschäumtes Paneel 10A eines Sektionaltores an seiner oberen Längsseite 11A mit der unteren Längsseite 11B eines sich darüber befindenden, mit einer Paneelfüllung 13, wie einer Doppelglasscheibe versehenen Paneels 10B mittels mehrteiliger Scharniere 15A, 15B in einer aus der Strecklage um etwa 90° verschwenkbaren Weise gelenkig verbunden. Die im Vertikalschnitt durch das Torblatt dargestellten Rahmenprofile 28, 29 bestehen aus im Strangpreßverfahren hergestellten Aluminiumprofilen konstanten Profilquerschnittes.

Das Rahmenprofil 28 weist eine kreisringförmige Gelenkhülse 14 über seine gesamte Länge auf. Diese ist auf der Torinnenseite längsgeschlitzt, wobei der Längsschlitz 14A etwa einem Winkelbereich von 110° entspricht.

Das aus den Scharnierteilen 15A und 15B bestehende Scharnier ist im Strangpreßverfahren aus Aluminium und anschließendes Zersägen in die Scharnierteile 15A und 15B hergestellt. Sie bestehen aus den hülsenförmigen Bandteilen 12C und 12D sowie den damit einstückig verbundenen Bandlappen 12E und 12D. Die Einzelheiten dieses Scharniers werden im Zusammenhang mit Fig. 3 und 4 erläutert werden.

Die in Bezug auf das Scharnierteil 15B axial außen liegenden beiden Scharnierteile 15A passen mit ihrem kreiszylindrischen Außendurchmesser mit nur geringem radialen Spiel in die längsgeschlitzte Gelenkhülse 14 hinein. Sie werden zur Vormontage von einer Stirnseite ohne großen Raumbedarf eingeschoben und in die verschiedenen Scharnierpositionen des Paneels 10A hineingeschoben. Ihre Fixierung erfolgt mittels einer Schraube 21, die in eine Gewindebohrung 21A den Bandlappen 12E greift.

Sämtliche Bandlappen sind mit etwa T-förmigen Führungs- und Haltekörpern 30A bzw. 30B versehen, welche die Gewindebohrungen 21A, 22A für die Schrauben 21 und 22 aufnehmen. Diese Führungs- und Haltekörper passen in entsprechend querschnittsgeformte Längsnuten 17A bzw. 17B, im Bereich der Längsseiten 11A und 11B der einzelnen Paneele. Diese Längsnuten öffnen sich unter etwa 45° zur Torfläche und dienen als Schiebesitz für die Führungs- und Haltekörper 30A, 30B sowie zur Erhöhung der Formsteifigkeit der Rahmenprofile 28 und 29. - Wenn die Scharnierteile 15A von einer Stirnseite her in die Gelenkhülse 14 eingeführt werden, wird gleichzeitig der Führungs- und Haltekörper 30A in die zugehörige Längsnut 17A eingeführt. Nach Verschieben in die Sollposition entlang des Paneels braucht nur noch die Schraube 21 gegen den Nutengrund der Längsnut 17A verspannt zu werden. Auf diese Weise kann das Paneel völlig vorkonfektioniert zum Einbauort geliefert werden, ohne daß irgendwelche Teile über die Paneelseitenflächen hinausragen. Das gleiche gilt für die Scharnierteile 15B, welche durch Längsverschieben des Führungs- und Haltekörpers 30B in der Längsnut 17B in Sollposition gebracht und dort mittels der Schraube 22 lagefixiert werden.

Auf diese Weise können die Scharnierkräfte wirkungsvoll in die Rahmenprofile 28 und 29 eingeleitet werden, ohne daß die Gelenkhülse 14 übermäßig belastet wird.

Zwischen dem Bandteil 12B und der Gelenkhülse 14 wird bewußt ein Abstandsspalt G belassen, damit im Betrieb des Tores jegliche Reibung zur Gelenkhülse hin vermieden wird. Zwei einander gegenüberliegende Abflachungen 16 an den Bandteilen 12B sind so dimensioniert, daß in der in Fig. 2 dargestellten Knicklage das an dem Paneel 10B befestigte Bandteil 12B durch den Längsschlitz 14A der Gelenkhülse 14 herausgezogen und durch ihn hineingeschoben werden kann, was natürlich bei fehlendem Gelenkbolzen geschieht.

Aus Fig. 1 und 2 ist ferner ein auf der Torblattaußenseite wirksames elastisches Dichtungsprofil 23 ersichtlich, mit welchem die Gelenkhülse 14 zumindest in der Strecklage gegenüber der der Gelenkhülse 14 formangepaßten Längsseite 11B des benachbarten Paneels 10B abgedichtet wird. In Verbindung mit dem Dichtungsband 18 entsteht damit eine praktisch vollständig feuchtigkeits- und staubgeschützte Gelenkverbindung über die gesamte Paneellänge.

Wie vor allem Fig. 3 beispielhaft verdeutlicht, kann gewünschtenfalls jedes der Scharnierteile 15A und 15B wälzgelagert werden. Für das Scharnierteil 15B wird dabei ein seiner Länge entsprechendes Nadellager 24 bevorzugt, welches in den lichten Querschnitt des Bandteiles 12B hineingedrückt wird.

Außer den an den beiderseitigen Paneelenden vorgesehenen Scharnieren, von denen in Fig. 3 eines dargestellt ist, ist bei den übrigen, auf die Paneellänge verteilten Scharnieren eine Wälzlagerung im Bereich der Scharnierteile 15A entbehrlich. Diese sind dann mit Kunststoffbuchsen 25 auf ihrer gesamten Länge ausgebuchst. Der Scharnierbolzen 20 kann in üblicher Weise von einer Stirnseite her in jedes einzelne Scharnier eingeschoben werden. Hierzu reicht die Breite des Längsschlitzes 14A in der Strecklage der Paneele völlig aus.

Wenn das Tor an seinen beiden Seitenenden über Torlaufschienen und entsprechende Laufrollen geführt wird, wird der Gelenkbolzen 20 an seinem einen Ende mit entsprechenden Laufrollen (in der Zeichnung Tandemlaufrollen 26) versehen. Da bei der Verwendung von Tandemlaufrollen der Bolzen 20 im Biegungsbereich der Torführungen um seine Achse gedreht wird, sind zur Reibungsverminderung bezüglich der Scharnierteile 15A stirnseitige Kugellager 27 vorgesehen.

## Patentansprüche

1. Torblatt aus mehreren an ihren benachbarten Längsseiten (11A, 11B) über Scharniere (12) miteinander verbindbaren Paneelen (10A, 10B, ...), insbesondere eines Sektionaltores, bei dem die Drehachse (12A) der Scharniere (12) weitgehend in der Mitte der Dicke (W) der Paneele (10A, 10B, ...) verläuft, und bei dem die jeweils eine Längsseite (11A) der Paneele (10A, 10B, ...) eine sich im wesentlichen über die gesamte Paneellänge erstreckende, längsgeschlitzte, zylindrische, vorzugsweise kreiszylindrische, Gelenkhülse (14) zur Aufnahme mindestens eines in der Gelenkhülse (14) längsverschieblichen, mit der benachbarten Längsseite (11B) des nächsten Paneels verbundenen Scharnierteils (15B) aufweist,
**dadurch gekennzeichnet,**
daß in die Gelenkhülse (14) eingeschobene mehrteilige Scharnierbänder mit zueinander um eine gemeinsame Achse (12A) drehbaren Bandteilen (12B, 12C) vorgesehen sind, und daß jeweils mindestens ein erstes Bandteil (12C) in einer zu bestimmenden Position entlang der Gelenkhülse (14) an dem die Gelenkhülse aufweisenden Paneels (10A, 10B, ...) befestigt ist und jeweils mindestens ein zweites Bandteil (12B) in einer zu bestimmenden Position entlang an dem nächsten Paneel mittels eines durch einen Längsschlitz (14A) der Gelenkhülse (14) greifenden Bandlappens (12D) befestigt ist.

2. Torblatt nach Anspruch 1, dadurch gekennzeichnet, daß die jeweils zweiten Bandteile (12B) mit der Gelenkhülse (14) einen radialen Abstandsspalt (G) bilden.

3. Torblatt nach Anspruch 1 oder 2, dadurch gekennzeichnet, daß die zweiten Bandteile (12B) auf ihrem Umfang Abflachungen (16) dergestalt aufweisen, daß diese Bandteile in einer bestimmten Drehposition seitlich durch den Längsschlitz (14A) in ihre Einbauposition in der Gelenkhülse (14) hineinführbar und aus ihr herausziehbar sind.

4. Torblatt nach einem der Ansprüche 1 bis 3, dadurch gekennzeichnet, daß die ersten Bandteile (12C) einen durch den Längsschlitz (14A) der Gelenkhülse (14) greifenden Bandlappen (12E) zur Befestigung dieses Bandteiles außerhalb der Gelenkhülse (14) aufweisen.

5. Torblatt nach einem der Ansprüche 1 bis 4, dadurch gekennzeichnet, daß zur Befestigung der Bandlappen (12E, 12D) in beliebigen Positionen entlang der Längsseiten (11A, 11B) der Paneele (10A, 10B, ...) Längsnuten (17A, 17B) im Bereich der Längsseiten (11A, 11B) der Paneele (10A, 10B, ...) vorgesehen sind.

6. Torblatt nach Anspruch 5, dadurch gekennzeichnet, daß sich die Längsnuten (17A, 17B) mit einer auf das benachbarte Paneel weisenden Richtungskomponente öffnen, vorzugsweise in einem Winkel von etwa 45° zur Torblattebene (in Strecklage der Paneele).

7. Torblatt nach einem der Ansprüche 1 bis 6, dadurch gekennzeichnet, daß im Bereich der Bandlappen (12D, 12E) ein elastisches Band (18) zur Abdichtung der Sektionsstöße vorgesehen ist, wobei, vorzugsweise, die Bandkanten (18A, 18B) in Längsnuten (19A, 19B) an den benachbarten Paneelen (10A, 10B, ...) gehalten werden.

8. Torblatt nach einem der Ansprüche 1 bis 7, dadurch gekennzeichnet, daß zumindest ein Teil der Bandteile (12A, 12C) bezüglich eines Scharnierbolzens (20) wälzgelagert sind.

## Claims

1. A door leaf, in particular of a sectional door, comprising a plurality of panels (10A, 10B, ... ) interconnectable along their adjacent longitudinal sides (11A, 11B) via hinges (12), wherein the rotation axis (12A) of the hinges (12) extends substantially along the middle of the depth (W) of the panels (10A, 10B, ... ) and wherein the respective longitudinal side (11A) of the panels (10A, 10B, ... ) is provided with a longitudinally slotted, cylindrical, preferably circular cylindrical hinge sleeve (14) extending substantially over the entire length of the panel and provided for receiving at least one hinge part (15B) longitudinally displaceable in the hinge sleeve (14) and connected to the adjacent longitudinal side (11B) of the next panel, characterised in that multi-part hinge bands inserted into the hinge sleeve (14) and comprising band parts (12B, 12C) mutually rotatable about a common axis (12A) are provided, and in that at least one first band part (12C) is fixed to the panel (10A, 10B, ... ) provided with the hinge sleeve in a position, to be determined, along the hinge sleeve (14), and at least one second band part (12B) is fixed by means of a band tongue (12D) engaging through a longitudinal slot (14A) in the hinge sleeve (14) in a position, to be determined, along the next panel.

2. A door leaf according to claim 1, characterised in that a radial gap (G) is formed between the respective second band parts (12B) and the hinge sleeve (14).

3. A door leaf according to claim 1 or 2, characterised in that the second band parts (12B) have flattened portions (16) on their circumference so that, in a particular rotational position, these band parts can be inserted laterally trough the longitudinal slot (14A) into their assembly position in the hinge sleeve (14) and be withdrawn therefrom.

4. A door leaf according to any one of claims 1 to 3, characterised in that the first band parts (12C) have a band tongue (12E) engaging through the longitudinal slot (14A) in the hinge sleeve (14) for fixing this band part outside the hinge sleeve (14).

5. A door leaf according to any one of claims 1 to 4, characterised in that longitudinal grooves (17A, 17B) are provided in the region of the longitudinal sides (11A, 11B) of the panels (10A, 10B, ... ) for fixing the band tongues (12E, 12D) in any position along the longitudinal sides (11A, 11B) of the panels (10A, 10B, ...).

6. A door leaf according to claim 5, characterised in that the longitudinal grooves (17A, 17B) open with a directional component extending towards the adjacent panel, preferably at an angle of approximately 45° to the plane of the door leaf (in the extended position of the panels).

7. A door leaf according to any one of claims 1 to 6, characterised in that a resilient band (18) is provided in the region of the band tongues (12D, 12E) for sealing the sectional joints, the band edges (18A, 18B) preferably being held on the adjacent panels (10A, 10B, ... ) in longitudinal grooves (19A, 19B).

8. A door leaf according to any one of claims 1 to 7, characterised in that at least some of the band parts (12A, 12C) are roller-bearing mounted in relation to a hinge pin (20).

## Revendications

1. Battant de porte constitué de plusieurs panneaux (10A, 10B...) aptes à être reliés à leurs côtés longitudinaux avoisinants (11A, 11B) par des charnières (12), notamment d'une porte sectionnée, où l'axe de rotation (12A) des charnières (12) s'étend sensiblement au milieu de l'épaisseur (W) des panneaux (10A, 10B...), et où respectivement un côté longitudinal (11A) des panneaux (10A, 10B...) présente une douille d'articulation (14) s'étendant essentiellement sur toute la longueur des panneaux, fendue longitudinalement, cylindrique et de préférence cylindrique circulaire pour la réception d'au moins une partie de charnière (15B) déplaçable longitudinalement dans la douille d'articulation (14), reliée au côté longitudinal avoisinant (11B) du prochain panneau, caractérisé en ce que des bandes de charnière en plusieurs parties poussées dans la douille d'articulation (14) sont prévues avec des parties de bande (12B, 12C) aptes à tourner autour d'un axe commun (12A), et en ce que respectivement au moins une première partie de bande (12C) est fixée dans une position à définir le long de la douille d'articulation (14) au panneau (10A, 10B) présentant la douille d'articulation, et que respectivement au moins une deuxième partie de bande (12B) est fixée dans une position à définir le long du prochain panneau au moyen d'une languette de bande (12B) passant à travers une fente longitudinale (14A) de la douille d'articulation (14).

2. Battant de porte selon la revendication 1, caractérisé en ce que respectivement les deuxièmes parties de bande (12B) forment avec la douille d'articulation (14) une fente d'écartement radiale (G).

3. Battant selon la revendication 1 ou 2, caractérisé en ce que les deuxièmes parties de bande (12B) présentent sur leur pourtour des aplatissements (16) de telle sorte que ces parties de bande, dans une position de rotation déterminée, peuvent être insérées latéralement à travers la fente longitudinale (14A) dans leur position de montage dans la douille d'articulation (14) et peuvent être retirées de celle-ci.

4. Battant de porte selon l'une des revendications 1 à 3, caractérisé en ce que les premières parties de bande (12C) présentent une languette de bande (12E) passant à travers la fente longitudinale (14A) de la douille d'articulation (14) pour la fixation de cette partie de bande à l'extérieur de la douille d'articulation (14).

5. Battant de porte selon l'une des revendications 1 à 4, caractérisé en ce que sont prévues pour la fixation des languettes de bande (12E, 12D), dans des positions sélectives le long des côtés longitudinaux (11A, 11B) des panneaux (10A, 10B,...) des rainures longitudinales (17A, 17B) au voisinage des côtés longitudinaux (11A, 11B) des panneaux (10A, 10B...).

6. Battant de porte selon la revendication 5, caractérisé en ce que les rainures longitudinales (17A, 17B) s'ouvrent selon une composante de direction orientée vers le panneau avoisinant, de préférence selon un angle d'environ 45° au plan du battant de porte (dans la position étirée des panneaux).

7. Battant de porte selon l'une des revendications 1 à 6, caractérisé en ce qu'il est prévu au voisinage des languettes de bande (12D, 12E), une bande élastique (18) pour rendre étanche les joints des sections où, de préférence, les arêtes de bande (18A, 18B) sont retenues dans les rainures longitudinales (19A, 19B) aux panneaux avoisinants (10A, 10B...).

8. Battant de porte selon l'une des revendications 1 à 7, caractérisé en ce qu'au moins une partie des parties de bande (12A, 12C) sont logées à la manière d'un palier à roulement par rapport à un boulon de charnière.
